# EUROPÄISCHE PATENTSCHRIFT

(11) **EP 2 286 088 B1**
(45) Veröffentlichungstag und Bekanntmachung des Hinweises auf die Patenterteilung: **23.11.2011**
(21) Anmeldenummer: 09741806.5
(22) Anmeldetag: 17.04.2009
(51) Int. Cl.: F04C 2/344, F04C 15/00

(54) **PUMPE**
PUMP
POMPE

(30) Priorität: 08.05.2008 DE 102008023830
(43) Veröffentlichungstag der Anmeldung: 23.02.2011
(73) Patentinhaber: ixetic Bad Homburg GmbH, 61352 Bad Homburg (DE)
(72) Erfinder: Maas, Johannes, 35510 Butzbach (DE)
(74) Vertreter: Gleiss, Alf-Olav
(86) Internationale Anmeldenummer: PCT/EP2009/002831
(87) Internationale Veröffentlichungsnummer: WO 2009/135587

(56) Entgegenhaltungen:
- EP-A2- 1 026 401
- DE-A1- 1 802 021
- DE-A1- 10 027 811
- DE-A1- 19 703 114
- DE-U- 1 788 270
- DE-U1- 9 201 060
- NL-A- 290 789

## Beschreibung

### Beschreibung

Die Erfindung betrifft eine Pumpe, insbesondere Flügelzellenpumpe mit veränderbarem Fördervolumen, gemäß Oberbegriff des Anspruchs 1.

Pumpen der hier angesprochenen Art sind beispielsweise aus WO 2007/036189 A1, aus DE 18 02 021 A1 oder aus DE 100 27 811 A1, als nächstliegender Stand der Technik angesehen, bekannt. Derartige Pumpen, wie beispielsweise Flügelzellenpumpen, Rollenzellenpumpen oder dergleichen, dienen zur Förderung beispielsweise von Hydrauliköl und weisen ein Pumpengehäuse und einen darin angeordneten Hubring auf, der einen mit einer Welle zusammenwirkenden Rotor umgibt. Sie weisen außerdem einen Außenring und mindestens eine mit diesem zusammenwirkende Seitenplatte auf. Pumpen der hier angesprochenen Art weisen zur Veränderung des Fördervolumens einen gegen die Kraft einer Feder verstellbaren Hubring auf, sodass das Fördervolumen abhängig von der Position des Hubrings entsprechend verringert oder erhöht werden kann. Die mindestens eine Seitenplatte ist in axialer Richtung, also in Richtung der Drehachse der Welle gesehen, neben dem Hubring angeordnet und bildet eine seitliche Begrenzung der zwischen den Flügeln, dem Rotor, dem Hubring und einer zweiten seitlichen Begrenzung eingeschlossenen Förderzellen. Die Seitenplatte stützt sich an dem Außenring ab, der sich wiederum an dem Pumpengehäuse oder an dem Gehäusedeckel der Pumpe abstützt. Der Außenring dient dazu, einen definierten Abstand zwischen der Seitenplatte und dem Rotor beziehungsweise dem Hubring, nämlich das so genannte Auslegungsspiel, zu gewährleisten. Er dient somit bei bekannten Pumpen als Abstandshalter zwischen der Seitenplatte und dem Rotor beziehungsweise dem Hubring und weist eine entsprechend geringe Wandstärke auf. Die dem Hubring abgewandte Rückseite der Seitenplatte wird vollständig oder nur bereichsweise mit dem Pumpendruck beaufschlagt. Aufgrund dessen, dass die druckbeaufschlagten Bereiche auf der Rückseite der Seitenplatte größer sind als die auf der dem Hubring zugewandten Seite der Seitenplatte, verformt sich diese unter der Last des Hydrauliköls derart, dass innerhalb des Innendurchmessers des Außenrings der Abstand zwischen dem Rotor beziehungsweise dem Hubring und der Seitenplatte kleiner wird, wobei gleichzeitig die Seitenplatte in dem Bereich außerhalb des Innendurchmessers mit zunehmendem Abstand vom Innendurchmesser vom Außenring abhebt. Bei den bekannten Pumpen wird in drucklosem Zustand der Pumpe die Seitenplatte nur durch ein Vorspannelement, wie beispielsweise eine elastische Dichtung oder eine Feder gegen den Außenring gedrückt, damit die Teile auch im drucklosen Zustand aneinander liegen und die Pumpe anlaufen kann. Diese Vorspannkräfte sind im Vergleich zu den während des Betriebs auf die Seitenplatte wirkenden Druckkräften gering. Pumpen, die eine Veränderung des Fördervolumens ermöglichen, umfassen einen Außenring, der einen großen Innendurchmesser aufweist. Durch den großen Innendurchmesser vergrößert sich auch der Durchmesser der Seitenplatte, sodass die Durchbiegung der Seitenplatte beträchtliche Werte annehmen kann, was wiederum ein großes Auslegungsspiel, also einen großen Abstand zwischen der Seitenplatte und dem Hubring, beziehungsweise dem Rotor erforderlich macht. Eine Verkleinerung der mit einem Druck beaufschlagten Fläche auf der Rückseite, im Wesentlichen im äußeren Bereich der Seitenplatte, reduziert allenfalls die Anpresskraft der Seitenplatte, beeinflusst die Verformung der Seitenplatte jedoch nur wenig und ist technisch nur begrenzt möglich, weil sonst die Seitenplatte bei Druckspitzen abhebt. Weiterhin ist eine Verkleinerung der mit einem Druck beaufschlagten Flächen auf der Rückseite der Seitenplatte im Wesentlichen in der Mitte der Seitenplatte, insbesondere bei Seitenplatten, die eine mittige Durchgangsbohrung zur Aufnahme der Welle aufweisen, nicht möglich, da sich die Seitenplatte im Bereich der Wellendurchführung in axialer Richtung zum Pumpengehäuse, beziehungsweise zum Deckel hin, weg biegen würde. Dadurch würde es im Bereich der Wellendurchführung zu einer Spaltvergrößerung zwischen dem Rotor und der Seitenplatte kommen, woraus eine erhöhte Leckage resultieren würde. Bei Pumpen mit einem großen Innendurchmesser des Außenrings kann eine unzulässig hohe Durchbiegung der Seitenplatte somit nur durch eine dickere Ausgestaltung der Seitenplatte vermieden werden. Eine dickere Seitenplatte weist jedoch den Nachteil auf, dass sich dadurch der Lagerabstand der Welle vergrößern würde, die Radiallager zur Lagerung der Welle in dem Pumpengehäuse also weiter auseinander angeordnet werden müssten. Dies würde wiederum eine Vergrößerung des Wellendurchmessers erforderlich machen, woraus eine größere axiale und radiale Baulänge der Pumpe sowie eine Gewichtszunahme resultieren würden.

Aufgabe der Erfindung ist es daher, eine Pumpe zu schaffen, welche die oben genannten Nachteile nicht aufweist, die insbesondere einen geringen Lagerabstand aufweist und kompakt baut.

Zur Lösung dieser Aufgabe wird eine Pumpe vorgeschlagen, welche die Merkmale des Anspruchs 1 aufweist. Die Pumpe zeichnet sich dadurch aus, dass die mindestens eine Seitenplatte zumindest in einem in radialer Richtung gesehenen äußeren Randbereich, das heißt in dem Bereich außerhalb des Innendurchmessers des Außenrings, im drucklosen und im druckführenden Zustand der Pumpe in axialer Richtung zwischen dem Pumpengehäuse und dem Außenring so fest eingespannt und damit fixiert ist, dass ein Abheben der Seitenplatte unter Last in dem äußeren Randbereich im Wesentlichen vermieden wird, und dass eine Randfläche der mindestens einen Seitenplatte in dem äußeren Randbereich an dem Außenring und eine auf der Rückseite angeordnete, also gegenüberliegende Randfläche der Seitenplatte an einem Vorsprung des Pumpengehäuses anliegt. Auf diese Weise ist die Seitenplatte im äußeren Randbereich in axialer Richtung zwischen dem Außenring und dem Pumpengehäuse fixiert beziehungsweise eingespannt. Eine axiale Verspannung der Seitenplatte, des Pumpengehäuses und des Außenrings kann dabei mittels einer Verschraubung erfolgen. Die feste axiale Fixierung im Bereich eines äußeren Rands der Seitenplatte führt zur Reduzierung der Verformung der Seitenplatte unter Druckbeaufschlagung. Dadurch, dass die Seitenplatte in axialer Richtung, also in Richtung der Drehachse der Welle gesehen, im äußeren Randbereich eingespannt beziehungsweise fixiert ist, wird ein Abheben der Seitenplatte am Außenrand des Außenrings verhindert, das heißt in dem Bereich außerhalb des Innendurchmessers des Außenrings, wodurch die Seitenplatte insgesamt stabiler und eine übermäßige Verformung der Seitenplatte unter Last vermieden wird. Dadurch wird verhindert, dass die Seitenplatte mit dem Hubring beziehungsweise mit dem Rotor in Kontakt kommt, woraus ein Klemmen und ein Verschleiß dieser Elemente resultieren würde. Bei der Vorgabe eines festgelegten Auslegungsspiels, also des Abstands zwischen der Seitenplatte und dem Rotor, kann auf diese Weise die Seitenplatte dünner ausgestaltet sein, woraus eine Reduzierung des Lagerabstandes der Welle resultiert. Dadurch können wiederum das Gewicht der Pumpe und der Bauraum erheblich reduziert werden. Besonders bevorzugt wird eine Pumpe, die sich dadurch auszeichnet, dass zumindest auf den äußeren Randbereich, das heißt in dem Bereich außerhalb des Innendurchmessers des Außenrings, der mindestens einen Seitenplatte in axialer Richtung eine Kraft ausgeübt wird, die so groß ist, dass in Richtung der Drehachse der Welle die Seitenplatte zumindest in dem äußeren Randbereich in axialer Richtung fest fixiert ist, sodass eine Verformung der Seitenplatte unter Druckbeaufschlagung wesentlich reduziert wird.

Bei einer weiteren bevorzugten Pumpe ist vorgesehen, dass zwei Seitenplatten vorgesehen sind, die, in axialer Richtung gesehenen, auf gegenüberliegenden Seiten des Außenrings angeordnet sind. Eine axiale Verspannung, beziehungsweise Fixierung, kann somit auch bei einer verstellbaren, beidseitig druckkompensierten Flügelzellenpumpe vorgesehen sein. Vorzugsweise ist auch bei dieser Ausführungsform vorgesehen, dass die Seitenplatte in einem äußeren Randbereich an dem Außenring so eingespannt ist, dass ein Abheben der Seitenplatte am Außenrand vermieden wird. Auch hier kann eine axiale Verspannung mittels einer Verschraubung des Pumpengehäuses, der beiden Seitenplatten, des Außenrings sowie des Gehäusedeckels erfolgen.

Bei einer weiteren bevorzugten Pumpe ist vorgesehen, dass eine der beiden Seitenplatten in dem äußeren Randbereich an dem Pumpengehäuse anliegt und die andere Seitenplatte zur Erzeugung einer axialen Kraft in dem äußeren Randbereich mit mindestens einem elastischen Element, beispielsweise mit einer Tellerfeder, zusammenwirkt. Bei dieser Ausführungsform ist es ausreichend, wenn eine Verschraubung lediglich des Pumpengehäuses mit dem Gehäusedeckel erfolgt. Eine axiale Kraft auf die beiden Seitenplatten wird lediglich durch das elastische Element erzeugt, welches zwischen mindestens einer Seitenplatte und dem Pumpengehäuse oder dem Gehäusedeckel angeordnet ist.

Weiterhin wird eine Pumpe bevorzugt, die sich dadurch auszeichnet, dass eine Seitenplatte zumindest bereichsweise an dem Pumpengehäuse und die jeweils andere Seitenplatte an dem Gehäusedeckel angeordnet ist. Bei dieser Ausführungsform der Pumpe kann auf das elastische Elemente verzichtet werden.

Schließlich wird eine Pumpe bevorzugt, die sich dadurch auszeichnet, dass das Verhältnis einer äußeren radialen Teilstrecke zu einer inneren radialen Teilstrecke der Seitenplatte ≥ 0,2 beträgt. Bei dieser Ausgestaltung ist eine besonders sichere axiale Fixierung im äußeren Bereich der Seitenplatte möglich, wodurch eine Verformung der Seitenplatte unter Druckbeaufschlagung wesentlich vermindert wird.

Die Erfindung wird im Folgenden anhand der Zeichnung näher erläutert. Es zeigen:
- Figur 1: eine schematische Schnittdarstellung einer aus dem Stand der Technik bekannten Pumpe;
- Figur 2: eine schematische Schnittdarstellung der Pumpe gemäß Figur 1 unter Last;
- Figur 3: eine schematische Schnittdarstellung einer ersten Ausführungsform einer druckführenden Pumpe gemäß der Erfindung;
- Figur 4: eine schematische Schnittdarstellung einer zweiten Ausführungsform einer druckführenden Pumpe gemäß der Erfindung, und
- Figur 5: eine schematische Darstellung einer dritten Ausführungsform einer druckführenden Pumpe gemäß der Erfindung.

Figur 1 zeigt eine schematische Schnittdarstellung einer aus dem Stand der Technik bekannten Pumpe 1. Bei der hier dargestellten Pumpe 1 handelt es sich rein beispielhaft um eine Flügelzellenpumpe mit veränderbarem Fördervolumen, wie sie beispielsweise in WO 2007/036189 A1 beschrieben ist. Derartige Pumpen werden insbesondere für Verbraucher mit sich je nach Betriebszustand stark ändernden Volumenstrombedarf, wie beispielsweise in Servolenkvorrichtungen für Motorfahrzeuge, eingesetzt.

Die Pumpe 1 weist ein Pumpengehäuse 3 und einen Gehäusedeckel 5 auf. Ferner sind eine Welle 7 und ein drehfest mit dieser verbundener Rotor 9 vorgesehen. Die Welle 7 ist in dem Pumpengehäuse 3 mittels zweier Radiallager 11 und 11' gelagert, die einen Lagerabstand a zueinander aufweisen. Ferner sind Wellendichtringe 13 und 13' an der Welle 7 vorgesehen, die einen Austritt von Fluid, insbesondere Leckageöl, aus der Pumpe 1 verhindern.

In dem Rotor 9 ist mindestens ein radialer Schlitz vorgesehen, in dem ein radial verlagerbarer Flügel 15 angeordnet ist. Bei einer Rotation des Rotors 9 um die Drehachse D der Welle 7 wird der Flügel 15 aus dem Schlitz heraus verlagert, sodass er an der Innenfläche eines den Rotor 9 umgebenden Hubrings 17 entlang gleitet. Radial außerhalb des Hubrings 17 ist ein Außenring 19 vorgesehen, an dem sich eine Seitenplatte 21 abstützt, die eine Öffnung 22 zur Durchführung der Welle 7 aufweist. Der Hubring 17 ist in dem Außenring 19 frei verlagerbar. Auf der von der Seitenplatte 21 abgewandten Seite des Außenrings 19 stützt sich dieser an dem Gehäusedeckel 5 ab.

Der Außenring 19 dient dazu, einen definierten Abstand b und b' zwischen der Seitenplatte 21 beziehungsweise dem Gehäusedeckel 5 und dem Rotor 9 und dem Hubring 17 zu gewährleisten, wobei die Abstände b und b' zusammen das Auslegungsspiel ergeben.

Im drucklosen Zustand der Pumpe 1 wird die Seitenplatte 21 durch ein Vorspannelement, hier in Form von den elastischen Dichtungen 25 oder aber auch durch eine hier nicht dargestellte Feder, gegen den Außenring 19 gedrückt. Dabei liegt die Seitenplatte an der Stirnseite des Außenrings an. Im druckbeaufschlagten Zustand der Pumpe 1 hingegen wird die Rückseite 23 der Seitenplatte 21 vollständig oder bereichsweise mit dem Pumpendruck beaufschlagt. Bei der hier dargestellten Flügelzellenpumpe handelt es sich somit um eine einseitig druckkompensierte Pumpe 1. Hierzu ist zwischen dem Pumpengehäuse 3 und der Seitenplatte 21 ein Spalt S vorgesehen, der außerdem sicher stellen soll, dass der Gehäusedeckel 5 mit einem definierten Anschlag 26 des Pumpengehäuses 3 zusammenwirkt. Im druckbeaufschlagten Zustand der Pumpe 1 wirken auf die Rückseite 23 der Seitenplatte 21 innerhalb des Bereichs der Dichtung 25 durch das dort vorhandene Hydrauliköl erzeugte Druckkräfte, die zu einer Verringerung des Abstands der Seitenplatte zum Rotor führen. Die Fläche des druckbeaufschlagten Bereichs der Rückseite 23 lässt sich mittels der Dichtungen 25 begrenzen.

Insbesondere bei Pumpen, die einen großen Innendurchmesser des Außenrings 19 aufweisen, wie dies bei verstellbaren Flügelzellenpumpen der Fall ist, kann es, wie in Figur 2 gezeigt, zu einer großen Verformung beziehungsweise Durchbiegung f der Seitenplatte 21 durch die Druckbeaufschlagung der Rückseite 23 kommen.

Figur 2 zeigt eine schematische Schnittdarstellung der Pumpe 1 gemäß Figur 1 unter Last. Gleiche Teile sind mit gleichen Bezugszeichen versehen, sodass insofern auf die Beschreibung zu Figur 1 verwiesen wird.

Figur 2 macht deutlich, dass die durch eine Druckbeaufschlagung der Rückseite 23 resultierenden Kräfte auf die Seitenplatte 21 gegenüber den Kräften überwiegen, die von der dem Rotor 9 zugewandten Seite auf die Seitenplatte 21 ausgeübt werden.

Figur 2 zeigt auch, dass sich die Seitenplatte 21 durch die Druckbeaufschlagung auf der Rückseite der Seitenplatte 21 innerhalb der Innenkante K des Außenrings 19 in Richtung Rotor 9 verformt, wobei sie gleichzeitig außerhalb der Innenkante K des Außenrings 19 am äußeren Rand vom Außenring 19 abhebt. Die Kontaktfläche zwischen der Seitenplatte 21 und der Stirnseite des Außenrings 19 reduziert sich unter Last bis zu einer "Kontaktlinie", die auf der Stirnseite des Außenrings durch die Innenkante K definiert ist.

Wird die Durchbiegung der Seitenplatte 21 in Richtung des Rotors zu groß, besteht die Gefahr, dass die Seitenplatte 21 den Rotor 9 während dessen Drehung um die Drehachse D berührt, woraus ein Verschleiß der Seitenplatte 21 und des Rotors 9 resultiert.

Bei derartigen Pumpen 1 muss der Abstand b daher so groß sein, dass eine Berührung der Seitenplatte 21 und des Rotors 9 auch bei einer großen Verformung der Seitenplatte 21, das heißt bei maximalem Pumpendruck und maximal ausgeschwenktem Hubring, vermieden wird. Es besteht auch die Möglichkeit, die Seitenplatte 21 dicker auszubilden, sodass die Verformung unter Druckbeaufschlagung vermindert wird. Beide Lösungen haben jedoch den Nachteil, dass sich der Lagerabstand a vergrößern würde, wodurch zusätzlich eine Vergrößerung des Wellendurchmessers erforderlich wäre, um ein Durchbiegen der Welle 7 zu verhindern. Dadurch würden die axiale und radiale Baulänge sowie das Gewicht der Pumpe 1 zunehmen.

Auch eine Reduzierung der druckbelasteten Fläche auf der Rückseite 23 entweder im radial äußeren Bereich oder im radial inneren Bereich der Seitenplatte 21 führt nicht zu einer Lösung des Problems.

Figur 3 zeigt eine schematische Schnittdarstellung einer Pumpe 1 einer ersten Ausführungsform der Erfindung. Gleiche Teile sind mit gleichen Bezugszeichen versehen, sodass insofern auf die Beschreibung zu den vorangegangenen Figuren verwiesen wird.

Eine Lösung des oben beschriebenen Problems bietet das in Figur 3 gezeigte Ausführungsbeispiel der Erfindung. Anders als die aus dem Stand der Technik bekannten Pumpen weist die hier dargestellte Pumpe 1 mindestens eine druckkompensierte Seitenplatte 21 vorzugsweise mit einem vergrößerten Durchmesser auf. Auch der Außenring 19 weist einen größeren Durchmesser auf als die aus dem Stand der Technik bekannten Außenringe. Dadurch erstrecken sich die Seitenplatte 21 und der Außenring 19 weiter in radialer Richtung über die Innenkante K an der Stirnseite des Außenrings 19 hinaus, also senkrecht zu der Drehachse D, als bei den in den Figuren 1 und 2 gezeigten Pumpen 1. Figur 3 macht deutlich, dass sich die Seitenplatte 21 auch hier an dem Außenring 19 abstützt.

Die mindestens eine Seitenplatte 21 weist einen, in radialer Richtung gesehen, äußeren Randbereich 27 auf, in welchem sich die Seitenplatte 21 mit einer ersten Randfläche 29 an dem Außenring 19 abstützt. Auf der der ersten Randfläche 29 gegenüberliegenden Seite stützt sich die Seitenplatte 21 mit einer zweiten Randfläche 31 an einem Vorsprung 33 des Pumpengehäuses 3 ab. Durch den Vorsprung 33 wird der Spalt S zwischen der Seitenplatte 21 und dem Pumpengehäuse 3 ausgebildet.

Auf diese Weise ist die Seitenplatte 21 zwischen dem Vorsprung 33 des Pumpengehäuses 3 und dem Außenring 19 angeordnet. Eine axiale Verspannung der Seitenplatte 21 mit dem Pumpengehäuse 3 und dem Außenring 19 erfolgt hier rein beispielhaft durch eine in Figur 3 lediglich angedeutete Schraube 35, die den Gehäusedeckel 5, den Außenring 19, die Seitenplatte 21 und das Pumpengehäuse 3 durchgreift. Mittels der Schraube 35 wird eine axiale Kraft auf alle oben genannten Bauteile, also auch auf die Seitenplatte 21 ausgeübt, sodass diese zwischen dem Außenring 19 und dem Vorsprung 33 verspannt wird. Somit ist die Seitenplatte 21 zwischen dem Pumpengehäuse 3 und dem Außenring 19 axial, also in Richtung der Drehachse D, fixiert.

Dadurch ist gewährleistet, dass die Seitenplatte 21 zumindest in dem äußeren Randbereich 27 im drucklosen und im druckführenden Zustand der Pumpe 1, in axialer Richtung, also in Richtung der Drehachse D der Welle 7, fest eingespannt ist. Ein in Figur 2 gezeigtes Abheben der Seitenplatte 21 von der Außenkante des Außenrings 19 wird so vermieden. Auf diese Weise wird auch die Verformung der Seitenplatte 21 unter Last, also bei einer Druckbeaufschlagung der Rückseite 23 mit Hydrauliköl, wesentlich reduziert, sodass auf eine Vergrößerung des Auslegungsspiels und auf eine dickere Ausgestaltung der Seitenplatte 21 verzichtet werden kann, um ein übermäßiges Durchbiegen zu verhindern. Vielmehr können sogar dünnere Seitenplatten 21 eingesetzt werden, die eine Verkürzung des Lagerabstands a und dadurch eine Reduzierung des Gewichts und des Bauraumes der Pumpe 1 ermöglichen. Vorzugsweise ist der Vorsprung 33, in radialer Richtung gesehen, genauso breit ausgebildet wie der Außenring 19, sodass auch die Randflächen 29 und 31 gleich groß sind.

Figur 4 zeigt eine schematische Schnittdarstellung eines zweiten Ausführungsbeispiels einer Pumpe 1 unter Last. Gleiche Teile sind mit gleichen Bezugszeichen versehen, sodass insofern auf die Beschreibung zu den vorangegangenen Figuren verwiesen wird.

Das Ausführungsbeispiel gemäß Figur 4 zeigt eine beidseitig druckkompensierte Pumpe 1, bei der also zwei Seitenplatten 21 und 21' vorgesehen sind. Die beiden Druckplatten 21 und 21' sind in Richtung der Drehachse D auf gegenüberliegenden Seiten des Außenrings 19 angeordnet und stützen sich an diesem ab. Die Anordnung der Seitenplatte 21 entspricht der in Figur 3 gezeigten, sodass diesbezüglich auf die vorangegangene Beschreibung verwiesen wird. Die Seitenplatte 21' stützt sich außerdem in dem äußeren Randbereich 27' an einem axialen Vorsprung 37 des Gehäusedeckels 5 ab. Auch die zweite Seitenplatte 21' ist durch den Außenring 19 in einem Abstand b', dem sogenannten Auslegungsspiel, von dem Rotor 9 beziehungsweise von dem Hubring 17 angeordnet.

Vorzugsweise weist die Seitenplatte 21' den gleichen Radius R wie die Seitenplatte 21 auf, der von der Drehachse D der Welle 7 zu der äußeren Kante c der Seitenplatten 21, 21' gemessen wird. Die äußeren Randbereiche 27, 27' der Seitenplatten 21, 21', die an dem Pumpengehäuse 3 und dem Außenring 19 beziehungsweise an dem Gehäusedeckel 5 und dem Außenring 19 anliegen, erstrecken sich über eine äußere Teilstrecke I₁ der Seitenplatten 21, 21', wohingegen sich der Bereich der Seitenplatten 21, 21', der nicht an dem Außenring 19 und dem Pumpengehäuse 3, beziehungsweise an dem Gehäusedeckel 5 anliegt, über eine innere Teilstrecke I₂ erstreckt. Vorzugsweise ist vorgesehen, dass das Verhältnis der Teilstrecke I₁ zu I₂ ≥ 0,2 beträgt, um eine optimale axiale Fixierung und eine minimale Verformung der Seitenplatten 21, 21' zu erzielen.

Figur 4 macht deutlich, dass die Seitenplatte 21' durch den vorzugsweise einstückig mit dem Gehäusedeckel 5 ausgebildeten Vorsprung 37 in einem Abstand zu dem Gehäusedeckel 5 angeordnet ist, sodass zwischen diesem und der Seitenplatte 21' ein Spalt S' zur Aufnahme von Hydrauliköl ausgebildet wird, in dem beispielsweise elastische Dichtelemente 25' und/oder auch ein nicht dargestelltes Federelement angeordnet sein können.

Eine axiale Kraft wird auch in dem hier gezeigten Ausführungsbeispiel mittels einer hier nur angedeuteten Schraube 39 auf die Seitenplatten 21, 21' ausgeübt, die den Gehäusedeckel 5, den Außenring 19, die Seitenplatten 21 und 21' und das Pumpengehäuse 3 durchgreift und diese Elemente so miteinander fest verspannt. Somit wird auch die Seitenplatte 21' fest in der Pumpe 1 eingespannt beziehungsweise in Richtung der Drehachse D fixiert, sodass eine Verformung der Seitenplatten 21 und 21' wesentlich vermindert wird. Um ein Austreten von Hydrauliköl zwischen dem Pumpengehäuse 3 und dem Gehäusedeckel 5 zu verhindern, ist eine Dichtung 41 vorgesehen.

Es zeigt sich noch, dass durch den vergrößerten Durchmesser der Seitenplatten 21, 21' und des Außenrings 19 und deren Verspannung beispielsweise mittels einer Schraube, welche diese Elemente durchgreift, die Wandung 43 des Pumpengehäuses 3 wesentlich dünner ausgebildet sein kann.

Figur 5 zeigt eine schematische Schnittdarstellung eines dritten Ausführungsbeispiels einer Pumpe 1. Gleiche Teile sind mit gleichen Bezugszeichen versehen, sodass insofern auf die Beschreibung zu den vorangegangenen Figuren verwiesen wird.

Figur 5 zeigt eine beidseitig druckkompensierte Flügelzellenpumpe unter Last. Dementsprechend sind gemäß der in Figur 4 gezeigten Ausführungsform zwei Seitenplatten 21, 21' vorgesehen. Die Anordnung der Seitenplatte 21 entspricht der in den Figuren 3 und 4 gezeigten, sodass hier nicht näher darauf eingegangen wird.

Anders als bei dem Ausführungsbeispiel gemäß Figur 4 ist hier allerdings statt des axialen Vorsprungs 37 des Gehäusedeckels 5 ein elastisches Element 45 vorgesehen, welches hier rein beispielhaft als Tellerfeder ausgebildet ist. Das elastische Element 45 stützt sich einerseits an dem Gehäusedeckel 5 und andererseits an dem äußeren Randbereich 27' an der Seitenplatte 21' ab. Der Gehäusedeckel 5 ist mit dem Pumpengehäuse 3 mittels einer hier nur angedeuteten Schraube 47 verschraubt. Andere Befestigungsarten von Deckel und Gehäuse sind ebenfalls möglich. Anders als bei den Ausführungsbeispielen gemäß den Figuren 3 und 4 ist der Wandbereich 43 des Pumpengehäuses 3 hier daher in radialer Richtung dicker ausgebildet.

Das elastische Element 45 stützt sich einerseits an dem Gehäusedeckel 5 und andererseits im äußeren Randbereich 27' an der Seitenplatte 21' ab. Dadurch wird eine axiale Kraft auf die Seitenplatten 21 und 21' ausgeübt. Das elastische Element 45 unterscheidet sich von den elastischen Elementen 25 und 25' (Figur 1) dadurch, dass es eine bedeutend größere Kraft auf die Seitenplatten 21 und 21' ausübt. Diese Kraft ist gemäß der Erfindung so groß, dass das Abheben der Seitenplatten 21, 21' in den äußeren Randbereichen 27, 27' von dem Außenring 19 verhindert wird, das heißt, dass auch in diesem Ausführungsbeispiel die Seitenplatten 21 und 21' in der Pumpe axial eingespannt sind. Es kann auch vorgesehen sein, dass sich das elastische Element 45 an der Seitenplatte 21 und an dem Pumpengehäuse 3 abstützt.

Die Pumpe 1 gemäß der vorliegenden Erfindung ist in den Figuren 3 bis 5 jeweils unter Last dargestellt; die Seitenplatten 21, 21' werden also mit einem Druck beaufschlagt. Es ist deutlich erkennbar, dass sich anders als bei der in Figur 2 gezeigten herkömmlichen Pumpe 1 im druckbeaufschlagten Zustand, die Seitenplatten 21, 21' nicht am Außenrand von dem Außenring 19 abheben und der Abstand b, b' zwischen dem Rotor 9 und den Seitenplatten 21, 21' zwar kleiner wird, ein übermäßiges Durchbiegen aber durch die feste axiale Einspannung der Seitenplatten 21, 21' verhindert wird.

Insgesamt zeigt sich, dass die hier vorgeschlagene Pumpe 1 mindestens eine druckkompensierte Seitenplatte 21 aufweist, die einen größeren Radius R als herkömmliche Seitenplatten aufweist. Die Pumpe 1 gemäß der Erfindung weist außerdem vorzugsweise einen Außenring 19 mit einem größeren Durchmesser auf. Die Seitenplatten 21, 21' werden in einem äußeren Randbereich 27, 27' zwischen dem Außenring 19 und dem Pumpengehäuse 3, beziehungsweise dem Gehäusedeckel 5 oder einem elastischen Element 45 beispielsweise mittels einer Schraube axial fest verspannt.

In den äußeren Randbereichen 27, 27', die sich über eine Teilstrecke I₁ der Seitenplatten 21, 21' erstrecken, werden die Seitenplatten 21, 21' daher mit so großer axialer Kraft gegen den Außenring 19 gedrückt, dass ein Abheben der Seitenplatten 21, 21' von dem Außenring 19 in den äußeren Randbereichen 27, 27' vermieden oder zumindest stark reduziert wird.

Auf diese Weise wird erreicht, dass eine Verformung, beziehungsweise ein Durchbiegen der Seitenplatten 21, 21' reduziert wird, wenn diese, wie in den Figuren 2 bis 5 dargestellt ist, mit einem Druck beaufschlagt werden. Für den Fall, dass ein bestimmtes Auslegungsspiel b und b' vorgegeben ist, können sogar dünnere Seitenplatten 21, 21' eingesetzt werden, die unmittelbar zu einer Verkürzung des Lagerabstands a zwischen den Radiallagern 11 und 11' führen und darüber hinaus zu einer Reduzierung des Gewichts und des Bauraums der Pumpe 1 führen.

Die hier vorgeschlagene Pumpe 1 kann auch bei verstellbaren Flügelzellenpumpen eingesetzt werden, die drucklos beziehungsweise mit niedrigen Drücken betrieben werden. Bei diesen Betriebszuständen besteht die Gefahr, dass die Seitenplatten 21, 21' aufgrund von Druckspitzen in den hier nicht dargestellten Arbeitskammern der Pumpe 1 vom Außenring 19 instationär abheben und dadurch beschädigt werden. Bei den hier beschriebenen Ausführungsformen der Erfindung kann die Anpresskraft der Seitenplatten 21, 21' ohne Zunahme der Verformung erhöht werden.

Eine weitere Anwendung der Erfindung ist denkbar bei verstellbaren Flügelzellenpumpen, bei denen während des Betriebs eine "Einbettung" des Hubrings 17 in die Seitenplatte 21, 21' stattfindet, aufgrund dessen das Auslegungsspiel vergrößert werden müsste.

### Bezugszeichenliste

- 1: Pumpe
- 3: Pumpengehäuse
- 5: Gehäusedeckel
- 7: Welle
- 9: Rotor
- 11: Radiallager
- 11': Radiallager
- 13: Wellendichtring
- 13': Wellendichtring
- 15: Flügel
- 17: Hubring
- 19: Außenring
- 21: Seitenplatte
- 22: Öffnung
- 23: Rückseite
- 25: Dichtelement
- 25': Dichtelement
- 26: Anschlag
- 27: äußerer Randbereich
- 27': äußerer Randbereich
- 29: erste Randfläche
- 31: zweite Randfläche
- 33: axialer Vorsprung (Pumpengehäuse 3)
- 35: Schraube
- 37: axialer Vorsprung (Gehäusedeckel 5)
- 39: Schraube
- 41: Dichtung
- 43: Wandung
- 45: elastisches Element
- 47: Schraube
- a: Lagerabstand
- b: Abstand
- b': Abstand
- c: äußere Kante
- D: Drehachse
- f: Durchbiegung
- S: Spalt
- S': Spalt
- R: Radius
- I₁: äußere Teilstrecke
- I₂: innere Teilstrecke
- K: Innenkante an der Stirnseite des Außenrings

## Patentansprüche

1. Pumpe (1), insbesondere Flügelzellenpumpe mit veränderbarem Fördervolumen, mit einem Pumpengehäuse (3) und einem darin angeordneten Hubring (17), der einen mit einer Welle (7) zusammenwirkenden Rotor (9) umgibt, sowie mit mindestens einer Seitenplatte (21), welche mit einem radial außerhalb des Hubrings (17) vorgesehenen Außenring (19) zusammenwirkt, **dadurch gekennzeichnet, dass** die mindestens eine Seitenplatte (21) zumindest in einem in radialer Richtung gesehenen äußeren Randbereich (27), im drucklosen und im druckführenden Zustand der Pumpe (1), in axialer Richtung zwischen dem Pumpengehäuse (3) und dem Außenring (19) so fest eingespannt und damit fixiert ist, dass ein Abheben der Seitenplatte (21) unter Last in dem äußeren Randbereich (27) im Wesentlichen vermieden wird, und dass eine Randfläche (29) der mindestens einen Seitenplatte (21) in dem äußeren Randbereich (27) an dem Außenring (19) und eine gegenüberliegenden Randfläche (31) der Seitenplatte (21) an einem Vorsprung (33) des Pumpengehäuses (3) anliegt.

2. Pumpe nach Anspruch 1, **dadurch gekennzeichnet, dass** zumindest auf den äußeren Randbereich (27) der mindestens einen Seitenplatte (21) in axialer Richtung eine Kraft ausgeübt wird.

3. Pumpe nach Anspruch 2, **dadurch gekennzeichnet, dass** zur Erzeugung der axialen Kraft die mindestens eine Seitenplatte (21) mit dem Pumpengehäuse (3) und dem Außenring (19) verschraubt ist.

4. Pumpe nach einem der vorhergehenden Ansprüche, **dadurch gekennzeichnet, dass** zwei Seitenplatten (21, 21') vorgesehen sind, die in axialer Richtung gesehen auf gegenüberliegenden Seiten des Außenrings (19) angeordnet sind.

5. Pumpe nach Anspruch 4, **dadurch gekennzeichnet, dass** beide Seitenplatten (21, 21') in dem äußeren Randbereich (27, 27') an dem Außenring (19) anliegen.

6. Pumpe nach einem der vorhergehenden Ansprüche 4 oder 5, **dadurch gekennzeichnet, dass** eine Seitenplatte (21) in dem äußeren Randbereich (27) an dem Pumpengehäuse (3) anliegt und die andere Seitenplatte (21') zur Erzeugung einer axialen Kraft in dem äußeren Randbereich (27') mit einem elastischen Element (45) zusammenwirkt.

7. Pumpe nach Anspruch 6, **dadurch gekennzeichnet, dass** das elastische Element (45) zwischen der Seitenplatte (21) und dem Pumpengehäuse (3) angeordnet ist.

8. Pumpe nach Anspruch 6, **dadurch gekennzeichnet, dass** das elastische Element (45) zwischen der Seitenplatte (21') und einem Gehäusedeckel (5) angeordnet ist.

9. Pumpe nach einem der vorhergehenden Ansprüche 4 bis 8, **dadurch gekennzeichnet, dass** sich eine Seitenplatte (21) in dem äußeren Randbereich (27) an einem Vorsprung (33) des Pumpengehäuses (3) und die jeweils andere Seitenplatte (21') an einem Vorsprung (37) des Gehäusedeckels (5) abstützt.

10. Pumpe nach Anspruch 9, **dadurch gekennzeichnet, dass** die beiden Seitenplatten (21, 21'), der Gehäusedeckel (5), der Außenring (19) und das Pumpengehäuse (3) miteinander verschraubt sind.

11. Pumpe nach einem der vorhergehenden Ansprüche, **dadurch gekennzeichnet, dass** das Verhältnis einer äußeren radialen Teilstrecke (I₁) der Seitenplatte zu einer inneren Teilstrecke (I₂) der Seitenplatte (21, 21') ≥ 0,2 beträgt.

## Claims

1. A pump (1), in particular a sliding vane pump comprising a variable conveying volume, comprising a pump housing (3) and a cam ring (17) arranged therein, which surrounds a rotor (9), which interacts with a shaft (7), as well as comprising at least one side plate (21), which interacts with an outer ring (19), which is provided radially outside of the cam ring (17), **characterized in that** the at least one side plate (21), at least in an outer edge area (27), viewed in radial direction, in the unpressurized state and in the pressurized state of the pump (1), is fixedly clamped in axial direction between the pump housing (3) and the outer ring (19) and is fixed thereto such that a lifting of the side plate (21) under load is substantially avoided in the outer edge area (27), and that an edge surface (29) of the at least one side plate (21) in the outer edge area (27) rests against the outer ring (19) and an opposite edge surface (31) of the side plate (21) rests against a projection (33) of the pump housing (3).

2. The pump according to claim 1, **characterized in that** a force is exerted in axial direction at least onto the outer edge area (27) of the at least one side plate (21).

3. The pump according to claim 2, **characterized in that** the at least one side plate (21) is screwed to the pump housing (3) and the outer ring (19) for generating the axial force.

4. The pump according to any one of the preceding claims, **characterized in that** provision is made for two side plates (21, 21'), which are arranged on opposite sides of the outer ring (19), viewed in axial direction.

5. The pump according to claim 4, **characterized in that** both side plates (21, 21 ') rest against the outer ring (19) in the outer edge area (27, 27').

6. The pump according to any one of the preceding claims 4 or 5, **characterized in that** a side plate (21) rests against the pump housing (3) in the outer edge area (27) and the other side plate (21') interacts with an elastic element (45) for generating an axial force in the outer edge area (27').

7. The pump according to claim 6, **characterized in that** the elastic element (45) is arranged between the side plate (21) and the pump housing (3).

8. The pump according to claim 6, **characterized in that** the elastic element (45) is arranged between the side plate (21') and a housing cover (5).

9. The pump according to any one of the preceding claims 4 to 8, **characterized in that** a side plate (21) in the outer edge area (27) is supported on a projection (33) of the pump housing (3) and the respective other side plate (21') is supported on a projection (37) of the housing cover (5).

10. The pump according to claim 9, **characterized in that** the two side plates (21, 21'), the housing cover (5), the outer ring (19) and the pump housing (3) are screwed to one another.

11. The pump according to any one of the preceding claims, **characterized in that** the ratio of an outer radial segment (I₁) of the side plate to an inner segment (I₂) of the side plate (21, 21') is ≥ 0.2.

## Revendications

1. Pompe (1), notamment pompe à cellules semi-rotatives à volume déplacé variable, avec un carter de pompe (3) et un anneau de levage (17) disposé en son sein qui entoure un rotor (9) coopérant avec un arbre (7), ainsi qu'avec au moins une plaque latérale (21) qui coopère avec un anneau externe (19) prévu radialement en dehors de l'anneau de levage (17), **caractérisée en ce que** l'au moins une plaque latérale (21) est encastrée de manière fixe et ainsi fixée au moins dans une région de bordure extérieure (27) vue dans la direction radiale, à l'état sans pression et à l'état conducteur de pression de la pompe (1), en direction axiale entre le carter de pompe (3) et l'anneau externe (19) de telle sorte qu'un soulèvement de la plaque latérale (21) est essentiellement évité en charge dans la région de bordure extérieure (27), et qu'une surface de bordure (29) de l'au moins une plaque latérale (21) repose dans la région de bordure extérieure (27) sur l'anneau externe (19) et une surface de bordure opposée (31) de la plaque latérale (21) repose sur une saillie (33) du carter de pompe (3).

2. Pompe selon la revendication 1, **caractérisée en ce qu**'une force est exercée en direction axiale au moins sur la région de bordure extérieure (27) de l'au moins une plaque latérale (21).

3. Pompe selon la revendication 2, **caractérisée en ce que** l'au moins une plaque latérale (21) est vissée au carter de pompe (3) et à l'anneau externe (19) en vue de générer la force axiale.

4. Pompe selon l'une quelconque des revendications précédentes, **caractérisée en ce que** deux plaques latérales (21, 21') qui sont disposées sur des côtés opposés de l'anneau externe (19), vu en direction axiale, sont prévues.

5. Pompe selon la revendication 4, **caractérisée en ce que** les deux plaques latérales (21, 21') reposent dans la région de bordure extérieure (27, 27') sur l'anneau externe (19).

6. Pompe selon l'une quelconque des revendications précédentes 4 ou 5, **caractérisée en ce qu'**une plaque latérale (21) repose dans la région de bordure extérieure (27) sur le carter de pompe (3) et l'autre plaque latérale (21') coopère avec un élément élastique (45) en vue de générer une force axiale dans la région de bordure extérieure (27').

7. Pompe selon la revendication 6, **caractérisée en ce que** l'élément élastique (45) est disposé entre la plaque latérale (21) et le carter de pompe (3).

8. Pompe selon la revendication 6, **caractérisée en ce que** l'élément élastique (45) est disposé entre la plaque latérale (21') et un couvercle de carter (5).

9. Pompe selon l'une quelconque des revendications précédentes 4 à 8, **caractérisée en ce qu'**une plaque latérale (21) s'appuie dans la région de bordure extérieure (27) sur une saillie (33) du carter de pompe (3) et l'autre plaque latérale respective (21') s'appuie sur une saillie (37) du couvercle de carter (5).

10. Pompe selon la revendication 9, **caractérisée en ce que** les deux plaques latérales (21, 21'), le couvercle de carter (5), l'anneau externe (19) et le carter de pompe (3) sont vissés ensemble.

11. Pompe selon l'une quelconque des revendications précédentes, **caractérisée en ce que** le rapport entre un trajet partiel radial extérieur (I₁) de la plaque latérale et un trajet partiel intérieur (I₂) de la plaque latérale (21, 21') est ≥ 0,2.
